# EUROPÄISCHE PATENTSCHRIFT

(11) **EP 3 259 418 B1**
(45) Veröffentlichungstag und Bekanntmachung des Hinweises auf die Patenterteilung: **12.12.2018**
(21) Anmeldenummer: 16704240.7
(22) Anmeldetag: 15.02.2016
(51) Int. Cl.: E04G 9/10, E04G 11/06

(54) **SCHALUNG MIT EINEM ANBAUTEIL**
FORMWORK HAVING AN ADD-ON PART
COFFRAGE MUNI D'UN ÉLÉMENT RAPPORTÉ

(30) Priorität: 18.02.2015 DE 102015202933
(43) Veröffentlichungstag der Anmeldung: 27.12.2017
(73) Patentinhaber: Peri GmbH, 89264 Weissenhorn (DE)
(72) Erfinder: SCHNEIDER, Werner, 89155 Erbach (DE); RENZ, Bernd, 89269 Vöhringen (DE)
(74) Vertreter: Kohler Schmid Möbus Patentanwälte
(86) Internationale Anmeldenummer: PCT/EP2016/053112
(87) Internationale Veröffentlichungsnummer: WO 2016/131746

(56) Entgegenhaltungen:
- FR-A5- 2 253 381
- JP-A- H01 115 884
- JP-A- 2003 293 380
- JP-A- 2013 011 062

## Beschreibung

Die Erfindung betrifft eine Schalung zur Herstellung eines Körpers aus Ortbeton.
Es ist bekannt, beheizte Schalungen zum Gießen eines Körpers aus Ortbeton, beispielsweise zum Gießen einer Betonwand oder einer Betonsäule, einzusetzen. Die beheizten Schalungen ermöglichen die Herstellung eines Körpers aus Ortbeton bei niedrigen Temperaturen, insbesondere bei Frost.
Beispielsweise ist es aus der DD 32 711 A3 bekannt geworden, ein heizbares Schalelement mit einer elektrisch beheizbaren Dampferzeugungskammer zur Verschalung einer zu fertigenden Betonwand einzusetzen. Die Dampferzeugungskammer ist dabei in das Schalelement integriert, d.h. unlösbar mit dem Schalelement verbunden. Hierdurch ist es nicht möglich, das Schalelement bei warmem Wetter ohne die Dampferzeugungskammer einzusetzen.

Weiterhin offenbart die DE 196 04 835 A1 eine Vorrichtung zum Abdichten von Kanalwandungen. Die Vorrichtung umfasst eine elastisch aufweitbare Hülle, an der elektrische Heizstrahler angeordnet sind. Die Heizstrahler können in Form von Glühlampen ausgebildet sein. Nachteilig an dieser Vorrichtung ist jedoch, dass sie stets zusammen mit den elektrischen Heizstrahlern eingesetzt bzw. transportiert und aufgebaut werden muss.

Aus der DE 2 061 394 A ist eine Schalung zur Verwendung bei der Verarbeitung von Ortbeton bekannt geworden. Die Schalung umfasst ein Schalelement mit im Schalelement eingearbeiteten Widerstandsheizdrähten. Die Widerstandsheizdrähte müssen auch im Betrieb bei warmem Wetter mit dem Schalelement transportiert und aufgebaut werden.

Die CA 1 158 119 A offenbart einen tragbaren Heizer zum Ausheizen frisch gegossener Körper aus Ortbeton. Dabei wird im Heizer eine Flüssigkeit erwärmt und in flexiblen Schläuchen um den Körper geführt. Das Beheizen einer Schalung ist aus der CA 1 158 119 A nicht bekannt geworden.

Schließlich ist es aus der JP 2008095434 A bekannt geworden, einen elektrischen Heizer an einer Stahlschalung mittels einer Magnetverbindung reversibel lösbar anzuordnen. Die Stahlschalung ist somit im Warmwetterbetrieb auch ohne den elektrischen Heizer einsetzbar. Durch die vollständig plattenförmige Ausbildung des Heizers und die flächige Magnetverbindung ist der bekannte Heizer verhältnismäßig schwer, wodurch der Heizer nur aufwändig transportierbar ist. Weiterhin ist die Magnetverbindung zwischen Heizer und Stahlschalung nur aufwändig lösbar FR 2253381 A5 und JP 2003293380 A offenbaren eine Schalung, die ein Rahmentafelschalelement und eine Heizkassette aufweist.
Der Erfindung liegt demgegenüber das Problem zu Grunde, sowohl bei hohen als auch bei niedrigen Außentemperaturen bei gleichzeitig leichtem Transport und einfacher Handhabung einer Schalung das Gießen eines Körpers aus Ortbeton zu ermöglichen.
Aufgabe der vorliegenden Erfindung ist es daher, eine Heizkassette zu schaffen, die sowohl leicht transportierbar als auch einfach an einem Rahmentafelschalelement montierbar bzw. von diesem demontierbar ist.

Diese Aufgabe wird erfindungsgemäß gelöst durch eine Schalung mit den Merkmalen des Patentanspruchs 1. Die abhängigen Patentansprüche geben zweckmäßige Weiterbildungen an.

Erfindungsgemäß ist die Heizkassette demgemäß mittels einer mechanischen Verbindungseinrichtung reversibel lösbar mit dem Rahmentafelschalelement verbindbar. Die Heizkassette weist einen ersten Teil der mechanischen Verbindungseinrichtung und das Rahmentafelschalelement einen zweiten Teil der mechanischen Verbindungseinrichtung auf. Hierbei wird als zweiter Teil der mechanischen Verbindungseinrichtung ein Element benutzt, das sowieso schon am Rahmentafelschalelement vorhanden ist. So kann auch ein bereits vorhandenes Rahmentafelschalelement mit einer Heizkassette nachgerüstet werden.

Die mechanische Verbindungseinrichtung beruht vorzugsweise nicht auf einer magnetischen Verbindung. Die mechanische Verbindungseinrichtung ist insbesondere unmagnetisch ausgebildet.

Die mechanische Verbindungseinrichtung kann dabei in Form einer Nut-Feder-Verbindung ausgebildet sein. Weiterhin kann die mechanische Verbindungseinrichtung in Form einer Haken-Ösen-Verbindung ausgebildet sein. Der erste Teil der mechanischen Verbindungseinrichtung kann in Form eines ersten Vorsprungs ausgebildet sein, der einen zweiten Teil der mechanischen Verbindungseinrichtung in Form eines zweiten Vorsprungs hintergreift. Die mechanische Verbindungseinrichtung ermöglicht eine schnelle und einfache Montage der Heizkassette am Rahmentafelschalelement und eine schnelle und einfache Demontage der Heizkassette vom Rahmentafelschalelement. Gleichzeitig führt die mechanische Verbindungseinrichtung zu einer kontinuierlichen und zuverlässigen Verbindung zwischen Heizkassette und Rahmentafelschalelement. Bei hohen Außentemperaturen kann dabei auf die Montage der Heizkassette verzichtet werden. Transport und Montage der Heizkassette fallen somit tatsächlich nur im Fall von niedrigen Temperaturen bzw. Frost an.

Besonders bevorzugt weist der erste Teil der mechanischen Verbindungseinrichtung eine Schrauben-Durchgangsausnehmung zur Aufnahme einer Schraube des Rahmentafelschaleiements auf. Alternativ oder zusätzlich dazu weist der erste Teil der mechanischen Verbindungseinrichtung bevorzugt eine Schraube zur Befestigung der Heizkassette an einer Schrauben-Durchgangsausnehmung des Rahmentafelschalelements auf. Die Schraube ist dabei drehbar an der Heizkassette angeordnet.
Das Gewicht der Heizkassette wird weiter reduziert und dessen Handhabung erleichtert, wenn die Heizeinrichtung ein elektrisches Heizelement aufweist. Das elektrische Heizelement kann einen Heizdraht aufweisen. Das elektrische Heizelement ist bevorzugt in Form einer Heizmatte ausgebildet. Besonders niedriges Gewicht und hohe Stabilität des Heizelements wird erreicht, wenn die Heizmatte miteinander verwobene Heizdrähte aufweist.

Die Heizkassette weist bevorzugt einen Rahmen auf, der zu einer konstruktiv einfachen und leichten Ausbildung der Heizkassette führt. Einfache Handhabbarkeit und geringes Gewicht tragen signifikant zur Erleichterung beim Auf- und Abbau sowie beim Transport der Schalung bei.
Weiter bevorzugt ist die Heizeinrichtung über ein Federelement der Heizkassette im Rahmen gehalten. Die Heizeinrichtung kann dabei im Rahmen gespannt sein. Hierdurch wird die Heizeinrichtung leicht ausgebildet und ein hoher Wirkungsgrad der gespannten Heizeinrichtung erreicht.
In besonders bevorzugter Ausgestaltung der Erfindung weist der Rahmen eine rechteckige Grundform auf. Mehrere Heizkassetten können in diesem Fall einfach und lückenlos nebeneinander angeordnet werden.

Der Rahmen ist bevorzugt aus Metall, insbesondere aus Stahl, ausgebildet. Weiterhin kann der Rahmen eine Stützstrebe aufweisen. Hierdurch wird eine hohe Festigkeit des Rahmens bei geringem Gewicht erzielt.

In besonders bevorzugter Ausgestaltung der Heizkassette ist die vom Rahmen begrenzte Rahmen-Durchgangsausnehmung zumindest teilweise durch eine Isolierung verschlossen. Unter der Rahmen-Durchgangsausnehmung wird dabei die durch den Rahmen begrenzte Öffnung des Rahmens verstanden. Die Isolierung ist bevorzugt plattenförmig ausgebildet. Die Isolierung kann beispielsweise in Form einer Polystyrolplatte ausgebildet sein. Bevorzugt ist die Isolierung in Form einer Polyurethanplatte ausgebildet. Die Isolierung erhöht die Wärmeabgabe der Heizeinrichtung zum Schalelement.

Bevorzugt ist die Isolierung beabstandet zur Heizeinrichtung angeordnet. Besonders bevorzugt befindet sich dabei ein erster Luftspalt zwischen der Isolierung und der Heizeinrichtung. Weiter bevorzugt ist der Rahmen derart ausgebildet, dass sich ein zweiter Luftspalt zwischen der Heizeinrichtung und dem - an der Heizkassette angeordneten - Schalelement befindet.

Die Heizkassette kann weiterhin eine Platte im Bereich der von der Heizeinrichtung abgewandten Seite der Isolierung aufweisen, um die Isolierung zu schützen. Die Platte ist vorzugsweise in Form einer Metallplatte ausgebildet.

Die Heizkassette kann einen Vorsprung und/oder eine Ausnehmung zur Befestigung eines Zubehörteils aufweisen, wobei der Vorsprung und/oder die Ausnehmung von einer Außenseite der Heizkassette, insbesondere unverdeckt, zugänglich ist. Der Vorsprung kann dabei in Form einer Strebe ausgebildet sein. Als Zubehörteil können verschiedene Auf- bzw. Anbauten, wie Richtstützen oder Betonierbühnen vorgesehen sein. Die Heizkassette weist dabei bewusst keine Öffnungen auf, um ein Zubehörteil unmittelbar am Rahmentafelschalelement zu befestigen, da eine solche Öffnung zum Wärmeverlust führen würde.
Besonders bevorzugt weist die Heizkassette eine Schalungsanker-Durchgangsausnehmung zur Durchführung eines Schalungsankers auf. Weiter bevorzugt weist das Heizelement in einem Randbereich eine Ausnehmung zur Aufnahme eines Schalschlosses auf, um mehrere gleiche Rahmentafelschalelemente mit Heizelementen miteinander zu verbinden.
In weiter bevorzugter Ausgestaltung des Heizelements weist das Heizelement einen, insbesondere winkelförmigen, Stützfuß mit einer Anschlagfläche für die Stirnseite des Rahmentafelschalelements auf. Die Anschlagfläche dient dabei zur Ausrichtung der Heizkassette am Rahmentafelschalelement.

Die Schalung weist ein Rahmentafelschalelement und eine am Rahmentafelschalelement angeordnete, zuvor beschriebene Heizkassette auf und das Rahmentafelschalelement weist den zweiten Teil der mechanischen Verbindungseinrichtung auf, die mit dem ersten Teil der mechanischen Verbindungseinrichtung an der Heizkassette verbunden ist.

Erfindungsgemäß weist der zweite Teil der mechanischen Verbindungseinrichtung eine Schrauben-Durchgangsausnehmung auf zur Aufnahme des ersten Teils der mechanischen Verbindungseinrichtung, der bevorzugt in Form einer Schraube und/oder eine Schraube zur Durchführung durch den ersten Teil der mechanischen Verbindungseinrichtung in Form einer Schrauben-Durchgangsausnehmung ist. Die Schraube kann dabei drehbar am Rahmentafelschalelement angeordnet sein.
Die mechanische Verbindungseinrichtung kann somit eine Schrauben-Durchgangsausnehmung an der Heizkassette und eine durch die Schrauben-Durchgangsausnehmung geführte Schraube am Rahmentafelschalelement aufweisen und/oder die mechanische Verbindungseinrichtung kann eine Schrauben-Durchgangsausnehmung am Rahmentafelschalelement und eine durch die Schrauben-Durchgangsausnehmung geführte Schraube an der Heizkassette aufweisen.
Besonders bevorzugt weist die Heizkassette eine Lasche auf, in der eine Laschen-Durchgangsausnehmung ausgebildet ist, die mit einer Schrauben-Durchgangsausnehmung in einem Rahmentafelschalungsrahmen des Rahmentafelschalelements fluchtet.
Das Rahmentafelschalelement weist bevorzugt eine Durchgangsausnehmung zur Durchführung eines Schalungsankers auf, die mit der Schalungsanker-Durchgangsausnehmung der Heizkassette fluchtet. Die Durchgangsausnehmung ist dabei insbesondere senkrecht zu einer Schalhaut des Rahmentafelschalelements ausgebildet.
Die Schalung kann eine in einem Gehäuse angeordnete Spannungsquelle aufweisen, wobei das Gehäuse reversibel lösbar mit der Heizkassette verbunden ist. Die Spannungsquelle weist bevorzugt mehrere elektrische Ausgänge zur Versorgung mehrerer Heizkassetten auf. Die Spannungsquelle kann dabei in Form eines Klemmenkastens ausgebildet sein. Die Schalung kann weiterhin eine Steuerung zur Steuerung oder Regelung der Temperatur des Heizelements aufweisen. Die Steuerung kann in dem Gehäuse angeordnet sein. Besonders bevorzugt ist in dem Gehäuse eine zentrale Steuerung für mehrere Heizkassetten angeordnet.

Weitere Merkmale und Vorteile der Erfindung ergeben sich aus der nachfolgenden detaillierten Beschreibung eines Ausführungsbeispiels der Erfindung, anhand der Figuren der Zeichnung, die erfindungswesentliche Einzelheiten zeigt sowie aus den Patentansprüchen.

Die in der Erfindung gezeigten Merkmale sind derart dargestellt, dass die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein.

Es zeigen:
- Fig. 1: eine perspektivische Draufsicht auf eine Heizkassette;
- Fig. 2: eine Unteransicht der Heizkassette aus Fig. 1;
- Fig. 3: eine perspektivische Ansicht eines Rahmentafelschalelements;
- Fig. 4: eine perspektivische Ansicht des Aufsetzens der Heizkassette gemäß den Fign. 1 und 2 auf das Rahmentafelschalelement gemäß Fig. 3;
- Fig. 5: eine perspektivische Ansicht einer Schalung mit der gemäß Fig. 3 auf das Rahmentafelschalelement aufgesetzten Heizkassette;
- Fig. 6: eine perspektivische Ansicht eines Details der Montage der Schalung gemäß Fig. 5;
- Fig. 7: eine perspektivische Ansicht der Schalung gemäß Fig. 6 mit angehängten Kranseilen zum Aufrichten der Schalung;
- Fig. 8: eine perspektivische Ansicht der aufgerichteten Schalung gemäß Fig. 7 mit einer in einem Gehäuse angeordneten Spannungsquelle;
- Fig. 9: eine Seitenansicht der Schalung gemäß Fig. 8; und
- Fig. 10: eine perspektivische Ansicht mehrerer zum Schalen einer Mauer gegenüber gestellten Schalungen gemäß den Fign. 8 und 9.

**Fig. 1** zeigt eine Heizkassette **10.** Die Heizkassette 10 weist einen viereckigen Rahmen **12** in Form eines Metallrahmens auf, welcher das "tragende Gerüst" der Heizkassette 10 darstellt. Durch den Rahmen 12 ist die Heizkassette 10 besonders leicht und einfach transportierbar. Zum Schutz der Heizkassette 10 ist diese mit mehreren Platten **14** verkleidet, von denen aus Gründen der Übersichtlichkeit in Fig. 1 nur eine der Platten 14 mit einem Bezugszeichen versehen ist. Die Platten 14 sind vorzugsweise aus Metall, insbesondere aus Zinkblech, ausgebildet.

**Fig. 2** zeigt die Heizkassette 10 in einer im Vergleich zu Fig. 1 gegenüberliegenden Ansicht. Aus Fig. 2 ist ersichtlich, dass der Rahmen 12 zur weiteren Stabilisierung Stützstreben **16** aufweist, von denen aus Gründen der Übersichtlichkeit in Fig. 2 lediglich eine der Stützstreben 16 mit einem Bezugszeichen versehen ist. Die Stützstreben 16 sind vorzugsweise aus Metall ausgebildet.

In den Rahmen 12 ist eine Heizeinrichtung **18** in Form mehrerer Heizelemente gespannt. Die Heizelemente sind in Form von Heizmatten ausgebildet. Die Heizmatten weisen eine tuchförmige Unterlage auf, auf denen zumindest ein Heizdraht angeordnet ist. Die Heizelemente sind durch Federelemente **20** mittelbar - insbesondere über Stützstreben 16 - oder unmittelbar in den Rahmen 12 gespannt. Aus Gründen der Übersichtlichkeit ist in Fig. 2 nur eines der Federelemente 20 mit einem Bezugszeichen versehen.

**Fig. 3** zeigt ein Rahmentafelschalelement **22.** Das Rahmentafelschalelement 22 weist einen Rahmentafelschalungsrahmen **24** auf. Der Rahmentafelschalungsrahmen 24 ist rechteckförmig ausgebildet und weist die gleiche Breite B und Höhe H wie der Rahmen 12 (siehe Fig. 1) auf. Der Rahmen 12 (siehe Fig. 1) kann daher bündig auf den Rahmentafelschalungsrahmen 24 aufgesetzt werden.

Das Rahmentafelschalelement 22 weist Schalungsstützstreben auf, von denen aus Gründen der Übersichtlichkeit in Fig. 3 nur zwei in Längsrichtung verlaufende Schalungsstützstreben **26a** (Längsstreben) und zwei in Querrichtung verlaufende Schalungsstützstreben **26b** (Querstreben) mit einem Bezugszeichen versehen sind. Die Schalungsstützstreben 26a, 26b sind - ebenso wie der Rahmentafelschalungsrahmen 24 - aus Metall ausgebildet und versteifen den Rahmentafelschalungsrahmen 24. Weiterhin dienen die Schalungsstützstreben 26a, 26b der Abstützung einer Schalhaut **28.** Die Schalhaut 28 weist bevorzugt einen beschichteten Schalhautkörper aus Holz und/oder Kunststoff auf. Besonders bevorzugt ist die Schalhaut 28 aus unmagnetischen Materialien ausgebildet, um das Gewicht des Rahmentafelschalelements 22 gering zu halten.

Die Schalungsstützstreben 26a, 26b weisen Durchgangsausnehmungen **30** zum jeweiligen Durchführen eines Schalungsankers (nicht gezeigt) auf.

Bei warmem Wetter kann das Rahmentafelschalelement 22 ohne die Heizkassette 10 (siehe Fig. 1) eingesetzt werden.

**Fig. 4** zeigt das Aufsetzen der Heizkassette 10 auf das Rahmentafelschalelement 22. Die Heizkassette 10 weist dabei zur Verbindung mit dem Rahmentafelschalelement 22 einen ersten Teil **32** einer mechanischen Verbindungseinrichtung **34** auf. Der erste Teil 32 weist Laschen **36** auf, in denen Laschen-Durchgangsausnehmungen **38** ausgebildet sind. Das Rahmentafelschalelement 22 weist einen zweiten Teil **40** der mechanischen Verbindungseinrichtung 34 auf. Der zweite Teil 40 weist Schrauben-Durchgangsausnehmungen **42** auf, die im montierten Zustand der Heizkassette 10 an dem Rahmentafelschalelement 22 mit den Laschen-Durchgangsausnehmungen 38 fluchten. Fig. 4 zeigt dabei nur einen Teil der mechanischen Verbindungseinrichtung 34. Weitere Laschen und Durchgangsausnehmungen sind an der in Fig. 4 abgewandten Seite des Heizelements 10 und des Rahmentafelschalelements 22 vorgesehen.

**Fig. 5** zeigt eine Schalung **44** mit der auf das Rahmentafelschalelement 22 aufgesetzten Heizkassette 10. Aus Fig. 5 ist ersichtlich, dass die Heizkassette 10 einen Stützfuß **46** aufweist. Der Stützfuß 46 bietet eine Anschlagfläche **48** für die Anlage des Rahmentafelschalungsrahmens 24 (vgl. Fig. 4). Der Stützfuß 46 ist bevorzugt aus Metall ausgebildet und fest mit dem Rahmen 12 der Heizkassette 10 verbunden. Der Stützfuß 46 weist Stützfuß-Durchgangsausnehmungen **50** zur Befestigung der Heizkassette 10 am Rahmentafelschalelement 22 auf. Die Stützfuß-Durchgangsausnehmungen 50 sind dem ersten Teil 32 der mechanischen Verbindungseinrichtung 34 (siehe Fig. 4) zugeordnet. Zur Erleichterung der Montage der Schalung 44 ist diese auf Holzbalken **52** aufgelegt. Beim Anordnen mehrerer Schalungen 44 übereinander ist nur an der/den untersten Schalung(en), die auf dem Boden aufsteht/aufstehen, ein Stützfuß vorgesehen. Eine über der untersten Schalung angeordnete Heizkassette weist demgegenüber keinen Stützfuß auf.

**Fig. 6** zeigt die Schalung 44 bei der Arretierung der Heizkassette 10 am Rahmentafelschalelement 22. Hierzu weist die Schalung 44 Schrauben **54** auf. Die Schrauben 54 werden jeweils durch die Stützfuß-Durchgangsausnehmung 50 bzw. die Schrauben-Durchgangsausnehmung 42 und die Laschen-Durchgangsausnehmung 38 (siehe Fig. 4) geführt. Die Schrauben 54 sind ein Teil des ersten Teils 32 der mechanischen Verbindungseinrichtung 34 (siehe Fig. 4). Die mechanische Befestigung der Heizkassette 10 am Rahmentafelschalelement 22 erfolgt im Bereich aller vier in Rahmenhauptebene nach außen weisenden Ecken des Rahmens 12.

**Fig. 7** zeigt die Schalung 44 mit an der Heizkassette 10 befestigten Richtstützen **56.** Weiterhin ist an der Heizkassette 10 eine Betonierbühne **58** befestigt.

**Fig. 8** zeigt die Schalung 44 gemäß Fig. 7 in aufgerichtetem Zustand. Aus Fig. 8 ist ersichtlich, dass die Heizkassette 10 Schalungsanker-Durchgangsausnehmungen **60** aufweist. Die Schalungsanker-Durchgangsausnehmungen 60 fluchten mit den Durchgangsausnehmungen 30 (siehe Fig. 3).

Weiterhin ist aus Fig. 8 ersichtlich, dass die Heizkassette 10 Ausnehmungen **62** aufweist, von denen aus Gründen der Übersichtlichkeit in Fig. 8 nur eine Ausnehmung 62 mit einem Bezugszeichen versehen ist. Die Ausnehmungen 62 dienen jeweils der Befestigung eines Schalschlosses (nicht gezeigt) zur Verbindung mehrerer Schalungen 44. Die Schalung 44 weist weiterhin Vorsprünge **64** auf, von denen aus Gründen der Übersichtlichkeit in Fig. 8 nur ein Vorsprung 64 mit einem Bezugszeichen versehen ist. Die Vorsprünge 64 dienen der Befestigung weiterer Schalungsteile (nicht gezeigt).

**Fig. 9** zeigt die Schalung 44 gemäß Fig. 8 in einer Seitenansicht. Aus Fig. 9 ist ersichtlich, dass sich die Heizkassette 10 im montierten und aufgerichteten Zustand unterenends durch den Stützfuß 46 abstützt.

In Fig. 9 ist der Rahmen 12 (vgl. Fig. 1) der Heizkassette 10 nicht dargestellt, um den Aufbau der Heizkassette 10 zu verdeutlichen. Aus Fig. 9 ist dadurch ersichtlich, dass im montierten Zustand der Schalung 44 die Heizeinrichtung 18 zwischen einer Isolierung **66** und dem Rahmentafelschalungsrahmen 24 angeordnet ist. Die Heizeinrichtung 18 verläuft parallel zu der Isolierung 66. Die Isolierung 66 ist bevorzugt in Form einer Polyurethanplatte ausgebildet.
**Fig. 10** zeigt eine Anordnung mehrerer, sich gegenüberstehender Schalungen 44. Schalschlösser zur Verbindung der Schalungen 44 sind in Fig. 10 nicht dargestellt. Aus Fig. 10 ist ersichtlich, dass eine Schalung 44 ein Gehäuse **68** aufweist, das eine Spannungsversorgung (nicht sichtbar) enthält. Das Gehäuse 68 ist reversibel lösbar an der Heizkassette 10 befestigt, insbesondere angehängt. Die Spannungsversorgung weist vorzugsweise einen Klemmenkasten auf, an den mehrere Kabel **70** derart anschließbar bzw. angeschlossen sind, dass die Spannungsversorgung mehrere Heizkassetten 10 mit Spannung versorgen kann. Die in Fig. 10 gezeigten Kabel 70 speisen Spannungseingänge **72** der Heizkassetten 10. Zum Schutz des Gehäuses 68 weist die Heizkassette 10 ein Dach **74** auf. Auf jeder zu betonierenden Mauerseite ist ein Gehäuse mit einer Spannungsversorgung vorgesehen.

Zusammenfassend betrifft die Erfindung eine Schalung, die ein Rahmentafelschalelement mit einer Schalhaut und eine am Rahmentafelschalelement angeordnete Heizkassette aufweist. Die Heizkassette weist eine Heizeinrichtung auf und ist mechanisch mit dem Rahmentafelschalelement verbindbar. Die mechanische Verbindungseinrichtung umfasst einen an der Heizkassette angeordneten oder ausgebildeten ersten Teil und einen an dem Rahmentafelschalelement angeordneten oder ausgebildeten zweiten Teil. Die mechanische Verbindungseinrichtung kann insbesondere in Form einer Schraubverbindung, einer Nut-und-Feder-Verbindung, einer Haken-Ösen-Verbindung, einer Spannverbindung oder einer Keilverbindung ausgebildet sein. Bevorzugt weist die Heizkassette einen Rahmen auf, in dessen Rahmen-Durchgangsausnehmung die Heizeinrichtung zumindest teilweise angeordnet ist. Der erste Teil der mechanischen Verbindungseinrichtung ist besonders bevorzugt am Rahmen angeordnet oder ausgebildet.

## Patentansprüche

1. Schalung (44) zur Herstellung eines Körpers aus Ortbeton, wobei die Schalung (44) ein Rahmentafelschalelement (22) mit einer Schalhaut (28) und eine am Rahmentafelschalelement (22) angeordnete Heizkassette (10) aufweist, wobei die Heizkassette (10) reversibel lösbar mit dem Rahmentafelschalelement (22) verbunden ist und eine Heizeinrichtung (18) zur Wärmeerzeugung aufweist, wobei die Heizkassette (10) einen ersten Teil (32) einer mechanischen Verbindungseinrichtung (34) zur Montage der Heizkassette (10) an dem Rahmentafelschalelement (22) aufweist und wobei das Rahmentafelschalelement (22) einen zweiten Teil (40) der mechanischen Verbindungseinrichtung (34) aufweist, der mit dem ersten Teil (32) der mechanischen Verbindungseinrichtung (34) an der Heizkassette (10) verbunden ist, wobei der zweite Teil (40) der mechanischen Verbindungseinrichtung (34) eine Schrauben-Durchgangsausnehmung (42) aufweist.

2. Schalung nach Anspruch 1, bei der der erste Teil (32) der mechanischen Verbindungseinrichtung (34) eine Schraube (54) aufweist.

3. Schalung nach Anspruch 1 oder 2, bei der die Heizeinrichtung (18) ein elektrisches Heizelement, insbesondere in Form einer Heizmatte, aufweist.

4. Schalung nach einem der vorhergehenden Ansprüche, bei der die Heizkassette (10) einen Rahmen (12) aufweist, in dem die Heizeinrichtung (18) angeordnet ist.

5. Schalung nach Anspruch 4, bei der die Heizeinrichtung (18) über ein Federelement (20) der Heizkassette (10) im Rahmen (12) gehalten ist.

6. Schalung nach Anspruch 4 oder 5, bei der der Rahmen (12) eine rechteckige Grundform aufweist.

7. Schalung nach einem der vorhergehenden Ansprüche, bei der die Heizkassette (10), insbesondere die vom Rahmen (12) begrenzte Rahmen-Durchgangsausnehmung, zumindest teilweise durch eine Isolierung (66) der Heizkassette (10) verkleidet ist.

8. Schalung nach Anspruch 7, bei der die Heizkassette (10) eine Platte (14) aufweist, die zum Schutz der Isolierung (66) an der von der Heizeinrichtung (18) abgewandten Seite der Isolierung (66) an der Heizkassette (10) angeordnet ist.

9. Schalung nach einem der vorhergehenden Ansprüche, bei der die Heizkassette (10) einen Vorsprung (64) und/oder eine Ausnehmung (62) zur Befestigung eines Schalungsteils aufweist, wobei der Vorsprung (64) und/oder die Ausnehmung (62) von einer Außenseite der Heizkassette (10) zugänglich ist/sind.

10. Schalung nach Anspruch 3, bei der die Schalung (44) eine in einem Gehäuse (68) angeordnete Spannungsquelle aufweist, wobei das Gehäuse (68) reversibel lösbar mit der Heizkassette (10) verbunden ist.

## Claims

1. Formwork (44) for producing a body from cast-in-place concrete, wherein the formwork (44) comprises a frame-panel formwork element (22) having a form lining (28) and a heating cartridge (10) arranged on the frame-panel formwork element (22), wherein the heating cartridge (10) is reversibly detachably connected to the frame-panel formwork element (22) and comprises a heating means (18) for generating heat, wherein the heating cartridge (10) comprises a first part (32) of a mechanical connection means (34) for mounting the heating cartridge (10) on the frame-panel formwork element (22) and wherein the frame-panel formwork element (22) comprises a second part (40) of the mechanical connection means (34), which part is connected to the first part (32) of the mechanical connection means (34) on the heating cartridge (10), wherein the second part (40) of the mechanical connection means (34) comprises a screw through-recess (42).

2. Formwork according to claim 1, wherein the first part (32) of the mechanical connection means (34) comprises a screw (54).

3. Formwork according to either claim 1 or claim 2, wherein the heating means (18) comprises an electrical heating element, in particular in the form of a heating mat.

4. Formwork according to any of the preceding claims, wherein the heating cartridge (10) comprises a frame (12) in which the heating means (18) is arranged.

5. Formwork according to claim 4, wherein the heating means (18) is held in the frame (12) by means of a spring element (20) of the heating cartridge (10).

6. Formwork according to either claim 4 or claim 5, wherein the frame (12) has a rectangular basic shape.

7. Formwork according to any of the preceding claims, wherein the heating cartridge (10), in particular the frame through-recess defined by the frame (12), is clad by insulation (66) of the heating cartridge (10), at least in part.

8. Formwork according to claim 7, wherein the heating cartridge (10) comprises a plate (14) which is arranged on the side of the insulation (66) on the heating cartridge (10) that faces away from the heating means (18) in order to protect the insulation (66).

9. Formwork according to any of the preceding claims, wherein the heating cartridge (10) comprises a projection (64) and/or a recess (62) for fastening a formwork part, the projection (64) and/or the recess (62) being accessible from an outer face of the heating cartridge (10).

10. Formwork according to claim 3, wherein the formwork (44) comprises a voltage source arranged in a housing (68), the housing (68) being reversibly detachably connected to the heating cartridge (10).

## Revendications

1. Coffrage (44) pour la fabrication d'un corps en béton coulé sur place, le coffrage (44) possédant un élément de coffrage en cadre (22) comportant une enveloppe de coffrage (28) et une cassette chauffante (10) disposée sur l'élément de coffrage en cadre (22), la cassette chauffante (10) étant reliée de manière réversiblement détachable à l'élément de coffrage en cadre (22) et possédant un dispositif de chauffage (18) pour générer de la chaleur, la cassette chauffante (10) possédant une première partie (32) d'un dispositif de raccordement (34) mécanique pour l'assemblage de la cassette chauffante (10) sur l'élément de coffrage en cadre (22) et l'élément de coffrage en cadre (22) possédant une seconde partie (40) du dispositif de raccordement (34) mécanique, qui est raccordé à la première partie (32) du dispositif de raccordement (34) mécanique sur la cassette chauffante (10), la seconde partie (40) du dispositif de raccordement (34) mécanique possédant un évidement de passage de vis (42).

2. Coffrage selon la revendication 1, dans lequel la première partie (32) du dispositif de raccordement (34) mécanique possède une vis (54).

3. Coffrage selon la revendication 1 ou 2, dans lequel le dispositif de chauffage (18) possède un élément de chauffage électrique, en particulier sous la forme d'un tapis chauffant.

4. Coffrage selon l'une des revendications précédentes, dans lequel la cassette chauffante (10) possède un cadre (12), dans lequel le dispositif de chauffage (18) est disposé.

5. Coffrage selon la revendication 4, dans lequel le dispositif de chauffage (18) est maintenu dans le cadre (12) par l'intermédiaire d'un élément de suspension (20) de la chauffante (10).

6. Coffrage selon la revendication 4 ou 5, dans lequel le cadre (12) possède une forme de base carrée.

7. Coffrage selon l'une des revendications précédentes, dans lequel la cassette chauffante (10), en particulier l'évidement de passage du cadre délimité par le cadre (12) est revêtue au moins partiellement d'une isolation (66) de la cassette chauffante (10).

8. Coffrage selon la revendication 7, dans lequel la cassette chauffante (10) possède une plaque (14) qui est disposée sur la cassette chauffante (10) sur le côté de l'isolation (66) opposé au dispositif de chauffage (18), afin de protéger l'isolation (66).

9. Coffrage selon l'une des revendications précédentes, dans lequel la cassette chauffante (10) possède une saillie (64) et/ou un évidement (62) pour fixer une partie du coffrage, la saillie (64) et/ou l'évidement (62) étant accessible(s) d'un côté extérieur de la cassette chauffante (10).

10. Coffrage selon la revendication 3, dans lequel le coffrage (44) possède une source de tension disposée dans un boîtier (68), le boîtier (68) étant raccordé de manière réversiblement détachable à la cassette chauffante (10).
